# EUROPÄISCHE PATENTSCHRIFT

(11) **EP 0 088 304 B1**
(45) Veröffentlichungstag und Bekanntmachung des Hinweises auf die Patenterteilung: **23.09.1987**
(21) Anmeldenummer: 83101848.6
(22) Anmeldetag: 25.02.1983
(51) Int. Cl.: E04H 6/06, E04H 6/18

(54) **Abstellvorrichtung für Kraftfahrzeuge**
Automobile parking device
Dispositif de parcage de véhicules automobiles

(30) Priorität: 04.03.1982 DE 3207792
(43) Veröffentlichungstag der Anmeldung: 14.09.1983
(73) Patentinhaber: MPB Metall- und Parksystem-Bau GmbH, D-7015 Korntal-Münchingen (DE)
(72) Erfinder: Zirlewagen, Gotthard, D-7251 Friolzheim (DE); Wöhr, Wolfgang, D-7015 Korntal-Münchingen (DE)
(74) Vertreter: Raeck, Wilfrid, Dipl.-Ing.

## Beschreibung

Die Erfindung betrifft eine Vorrichtung zum Abstellen von Fahrzeugen auf mindestens zwei übereinander angeordneten Plattformen, mit einer gegenüber einer gemeinsamen Einfahrtsebene vertieften Grube und mit an beidseitig der Plattformen angeordneten Vertikalschienen geführten Schlitten, an denen die dauernd parallel zueinander gehaltenen Plattformen um eine Querachse schwenkbar gelagert sind, und mit beidseitigen, die Plattformen in wechseiweisen Anschluß an die Einfahrtsebene bringenden Hubeinrichtungen, wobei die Plattformen in ihrer untersten, die Befahrstellung für die oberste Plattform bildenden Endstellung im wesentlich waagerecht verlaufen und in ihren obersten, die Befahrstellung für die unterste Plattform bildenden Endstellung mit ihren einfahrtsseitigen Enden hochgeschwenkt sind.

Eine Abstellvorrichtung der vorbezeichneten Art ist aus der DE-OS 24 04 833 bekannt und besitzt den Vorteil, daß sie z. B. in Kellergaragen von Bürogebäuden der Öffentlichkeit, insbesondere wechselnden Benutzern zugänglich gemacht werden kann, wobei die abgesenkte obere Plattform, die sich in Höhe der Einfahrtsebene befindet, als Abstellfläche für Kurzparker in Betracht kommt, da sie in ihrer unteren Endstellung im wesentlichen waagerecht verläuft und daher ein problemloses Befahren und Begehen bei voller Kopffreiheit ermöglicht. Der hinsichtlich der Kopffreiheit Verhältnismäßig beschränkte Abstellraum der unteren Plattform kann demgegenüber geübteren Dauerparkern ohne nennenswerte Behinderung zugemutet werden.

Obwohl die obere Plattform der bekannten Abstellvorrichtung in der unteren Endstellung auf Einfahrtsniveau steht, so daß sie zusammen mit der Fahrgasse und ggf. benachbarten gleichen Abstellvorrichtungen sowie mit dem übrigen Abstellraum den Eindruck einer zusammenhängenden Fläche vermitteln, wirken die aus der Garagengrube nach oben herausragenden Vertikalschienen störend. Dieser Umstand führt zu einer wenn praktisch auch nur optischen Beeinträchtigung der Befahrbarkeit der oberen Plattformen und ist andererseits nachteilig, wenn die Abstellvorrichtung z. B. als eine Gartenversenkgarage angewendet werden soll und dann keine überstehenden Teile haben darf. Wollte man die Führung der Schlitten während der angehobenen Endstellung dadurch gewährleisten, daß man dafür Vertikalschienen größerer Länge in der Garagengrube unterbringt, so würden daraus große Kosten für den notwendigen Aushub und die Vertiefung der Garagengrube entstehen, sofern derartige Bauweisen mit Rücksicht auf den Grundwasserspiegel überhaupt durchführbar sind.

Der Erfindung liegt die Aufgabe zugrunde, eine Abstellvorrichtung der eingangs bezeichneten Art so zu verbessern, daß Behinderungen beim Befahren der oberen Plattformen durch nach oben vorstehende Vertikalschienen vermieden werden und gleichzeitig die Stabilität und Sicherheit der Vorrichtung in allen Betriebsphasen gewährleistet bleibt.

Diese Aufgabe wird erfindungsgemäß dadurch gelöst, daß sich die Vertikalschienen bis zur Höhe der gemeinsamen Einfahrtsebene erstrecken, daß die Länge der Schlitten, über die die Plattformen miteinander in Verbindung stehen, mindestens gleich der Länge der Vertikalschienen ist, so daß in der obersten Endstellung wesentliche Bereiche der Schlitten (17) noch an den oberen Bereichen der Vertikalschienen geführt sind, und daß die Hubeinrichtungen an der untersten Plattform angreifen.

Aufgrund dieses Vorschlages ergibt sich eine gegenüber der Abstellvorrichtung nach dem Stand der Technik beträchtlich vereinfachte, zweckmäßige Ausführungsform, bei der nach oben überstehende Führungsholme oder Vertikalschienen entfallen, so daß in der abgesenkten unteren Endstellung nur die oberste Plattform auf Einfahrtsniveau sichtbar ist. Dieser Bauweise kommt besondere Bedeutung bei Reihenanordnungen zu, wo seitlich entlang einer Fahrgasse nebeneinander mehrere Abstellvorrichtungen vorgesehen sind. Die Erfindung gewährleistete eine große übersichtlichkeit und gibt den Benutzern das Gefühl, die Vorrichtungen unbehindert befahren zu können. Bei einer solchen Versenkgarage schließt die obere Plattform in der unteren Endstellung mit der Einfahrtsebene ringsum bündig ab. Keinerlei Bauteile stehen über.

Diese vorteilhafte Konstruktion ist möglich, weil die untere Plattform in der oberen Endstellung von der gemeinsamen Einfahrtsebene aus abwärts geneigt verläuft, so daß die an den Vertikalschienen geführten Schlitten nicht über das Einfahrtsniveau hinaus ausgefahren zu werden brauchen, sondern mit den Querachsen für die untere Plattform noch innerhalb der Grube verbleiben. Folglich bleibt wenigstens noch ein unterer Bereich der Schlitten an den Vertikalschienen geführt, der eine ausreichende Führungslänge gewährleistet, eben weil das beschriebene Differenzmaß zwischen der Grubentiefe und den Unterkanten der Schlitten in der obersten Endstellung der Plattformen zur Stabilisierung der Vorrichtung ausgenutzt wird.

Als zusätzliches wichtiges Stabilisierungsmerkmal werden die wichtigstens, am Schlitten wirkenden Horizontalkräfte auf den Bereich des Schlittens begrenzt, der durch die Vertikalschienen vollständig geführt und abgesichert ist. Dazu tragen die an der untersten Plattform angreifenden Hubeinrichtungen bei.

Gemäß einer bevorzugten Ausführungsform der erfindungsgemäßen Abstellvorrichtung können die seitlich der Plattformen angeordneten Hubeinrichtungen je einen Hydraulikzylinder und eine daran verschiebliche Kolbenstange umfassen, wobei die Hydraulikzylinder an ihren unteren Enden an den Längsseiten der untersten Plattform gelenkig, insbesondere kardanisch, angeschlossen sind. Wenn bei dieser Konstruktion die Hydraulikzylinder beaufschlagt werden, um die Vorrichtung von der unteren in die obere Endstellung zu überführen, greifen die Betätigungskräfte der am Grubenboden Abgestützten Zylinder an der unteren Plattform an, die über die gesamte Höhe ihres Hubweges im Bereich der Vertikalschienen verbleibt. Dies gilt auch für die mit anschlägen zur Begrenzung der Schrägstellung der unteren Plattform versehenen Schlitten insofern, als diese Anschläge und das durch die Kraft der Hydraulikzylinder und über die Anschläge erzeugte, auf die Plattform wirkende Biegemoment im Abstützbereich der Vertikalschienen verbleibt, ohne die Stabilität der Vorrichtung infrage zu stellen.

Weitere Merkmale und Einzelheiten der Erfindung ergeben sich aus den Unteransprüchen und der nachfolgenden Beschreibung von Ausführungsbeispielen der Erfindung. Es zeigen
Fig. 1 eine schematische Seitenansicht der Abstellvorrichtung nach der Erfindung,
Fig. 2 eine teilgeschnittene vergrößerte TeilAnsicht einer Ausführungsform der unteren Plattform in ihrer angehobenen Endstellung und
Fig. 3 eine Draufsicht auf die Anordnung nach Fig. 2.

Entsprechend Fig. 1 ist die Vorrichtung in einer Grube 10 angeordnet, die von einer Einfahrtsebene 11 ausgeht und eine Rückwand 12 aufweist. Auf dem Boden 14 der Grube sind zu beiden Seiten der Plattformen je eine Versteifungsstrebe 15 und eine Vertikalschiene 16 angeordnet, die im Querschnitt in Fig. 3 gezeigt ist. Auf der Vertikalschiene 16 ist ein Schlitten 17 geführt, an dem jeweils mit Hilfe seitlicher Querzapfen 18 bzw. 32 eine obere Plattform 19 und eine untere Plattform 20 begrenzt schwenkbar gelagert und abgestützt sind.

Die über die Schlitten 17 gemeinsam bewegten Plattformen 19, 20 sind in Fig. 1 mit ausgezogenen Linien in ihrer unteren Endstellung und mit unterbrochenen Linien in ihrer oberen Endstellung dargestellt. Als Antrieb dienen beiderseits der Vorrichtung angeprdnete Hydraulikzylinder 21, deren Kolbenstangen 23 am Grubenboden gelenkig abgestützt sind, während die Zylinder im Bereich ihrer unteren Enden 22 gelenkig an die untere Plattform 20 angeschlossen ist. Beide Plattformen 19, 20 sind durch vordere Lenker 24 und rückwärtige Lenker 25 ständig zueinander parallel geführt, die zur Stabilität der Vorrichtung beitragen und ferner sicherstellen, daß bei dem an der unteren Plattform angreifenden Hubantrieb auch die obere Plattform mitgenommen wird.

Aus Fig. 2 und 3 ergibt sich, daß an der Seitenwange der unteren Plattform 20 eine Verstärkungsplatte 30 befestigt ist, von der seitlich ein Zapfen 32 absteht, der in einer entsprechenden Lagerhülse 34 am seitlichen Schlitten 17 aufgenommen und drehbar gelagert ist. Der Schlitten 17 besitzt außerdem die im Querschnitt in Fig. 3 sichtbare Vertikalschiene 16 umfassende und Kunststoff-Füllungen (Gleitsteine) 36 enthaltende Führungsabschnitte 38 sowie zwei in Richtung zur Plattform 20 vorstehende Anschläge 40, 42, die sich bis über die Seitenwange der unteren Plattform 20 erstrecken. Das untere Ende des Hydraulikzylinders 21 ist in einem Gabelteil 44 um eine im wesentlichen waagerechte Querachse 46 schwenkbar gelagert. Der Gabelteil 44 ist seinerseits um einen von der Seitenplatte 30 vorstehenden waagerechten Zapfen 48 schwenkbar, der zur Achse des Zapfens 46 senkrecht verläuft, so daß zwischen Plattform und Zylinder eine kardanische Gelenkverbindung besteht. Das nicht gezeigte freie Ende der Kolbenstange 23 ist z. B. mit einem Lagerauge am Grubenboden 10 gelenkig verankert.

Man erkennt außerdem aus Fig. 2, daß der gelenkige Anschluß des Zylinders 21 an der unteren Plattform 20 etwa in Höhe des Plattform und Schlitten 17 vorgesehen ist, was auch für die Anschläge 40,42 gilt, so daß die durch die Hydraulikzylinder in die Plattformen eingeleiteten Kräfte zum Verschwenken und zum Festhalten der Plattformen in der verschwenkten Lage über die Anschläge der Schlitten 17 auf die Vertikalschienen 16 übertragen und von dort in den Boden eingeleitet bzw. aufgenommen werden. Da das obere Ende der Vertikalschienen 16 in Fig. 2 eingezeichnet ist, kann man das verfügbare Überdeckungsmaß erkennen, mit dem die Schlitten 16 in der oberen Endstellung der Plattformen noch an den Vertikalschienen 17 geführt sind.

Der Anschlag 40 ist zur Begrenzung der Schrägstellung der Plattformen in der oberen Endstellung bestimmt. Der Anschlag 42 bildet einen Sicherheitsanschlag und begrenzt die waagerechte Endstellung der Plattformen für den Fall, daß keine hydraulische Haltekraft vorhanden sein sollte. Im übrigen wird jedoch der waagerechte Verlauf der Plattformen in der unteren Endstellung gewöhnlich durch einen waagerechten Grubenboden bestimmt. Zur zusätzlichen Sicherung der schräggestellten Plattformen ist an der unteren Plattform 20 an der seitlichen Verstärkungsplatte 30 ein Anschlag 50 vorgesehen, der in der oberen Endstellung der Plattformen an der Unterseite der Strebe 15 gemäß Fig. 2 anliegt und für zusätzliche Stabilität beim Befahren dieser Plattform sorgt, so daß die gesamten, beim Befahren auftretenden Kräfte nicht allein von den Hydraulikzylindern 21 abgestützt zu werden brauchen.

## Patentansprüche

1. Vorrichtung zum Abstellen von Fahrzeugen auf mindestens zwei übereinander angeordneten Plattformen (19, 20) mit einer gegenüber einer gemeinsamen Einfahrtsebene (10) vertieften Grube (10) und mit an beidseitig der Plattformen (19, 20) angeordneten Vertikalschienen (16) geführten Schlitten (17), an denen die dauernd parallel zueinander gehaltenen Plattformen um Querachsen (18, 32) schwenkbar gelagert sind, und mit beidseitigen, die Plattformen in wechselweisen Anschluß an die Einfahrtsebene (11) bringenden Hubeinrichtungen, wobei die Plattformen in ihrer untersten, die Befahrstellung für die oberste Plattform bildenden Endstellung im wesentlichen waagerecht verlaufen und in ihrer obersten, die Befahrstellung für die unterste Plattform bildenden Endstellung mit ihren einfahrtsseitigen Enden hochgeschwenkt sind,
dadurch gekennzeichnet,
daß sich die Vertikalschienen (16) bis zur Höhe der gemeinsamen Einfahrtsebene (11) erstrecken, daß die Länge der Schlitten (17), über die die Plattformen miteinander in Verbindung stehen, mindestens gleich der Länge der Vertikalschienen (16) ist, so daß in der obersten Endstellung wesentliche unter Bereiche der Schlitten (17) noch an den oberen Bereichen der Vertikalschienen geführt sind, und daß die Hubeinrichtungen an der untersten Plattform (20) angreifen.

2. Abstellvorrichtung nach Anspruch 1, dadurch gekennzeichnet, daß die seitlich der Plattformen angeordneten Hubeinrichtungen je einen Hydraulikzylinder (21) und eine darin verschiebliche Kolbenstange (23) umfassen und daß die Hydraulikzylinder (21) an ihrem unteren Enden an den Längsseiten (30) der untersten Plattform (20) gelenkig, insbesondere kardanisch, angeschlossen sind.

3. Abstellvorrichtung nach Anspruch 1 oder 2, dadurch gekennzeichnet, daß an den Schlitten (17) in Richtung zu den Plattformen (19, 20) vorstehende Anschläge (40; 42) befestigt sind, die mit Seitenwangen der untersten Plattform (20) zur Anlage bringbar sind und die Neigung der Plattformen (19, 20) in der obersten geschwenkten Endstellung und in der untersten waagerechten Endstellung festlegen.

4. Abstellvorrichtung nach Anspruch 3, bei der an den Vertikalschienen jeweils eine Versteifungsstrebe vorgesehen ist, die zwischen dem Grubenboden und dem oberen Ende der Vertikalschienen angeschlossen ist, dadurch gekennzeichnet, daß die Versteifungsstrebe (15) mit ihrer Unterseite im Schwenkweg eines zusätzlichen Begrenzungsanschlages (50) angeordnet ist, der an der untersten Plattform (20) befestigt ist.

## Claims

1. A device for parking vehicles on at least two superimposed platforms in which the platforms are arranged one above the other in a pit which is depressed relative to a plane of common entrance and in which slides guided on vertical rails are arranged on opposite sides of the platforms, the platforms being kept permanently parallel to one another and being pivotally mounted about respective transverse axes on said slides and said platforms further being arranged to be driven in unison by lift means arranged at each side of the platforms to permit alternative access to said platforms from the plane of common entrance, the platforms being substantially horizontal in their lower end position, which position affords access to the upper platform, while being tilted upwardly at the end adjacent the entrance in their upper end position, which position affords access to the lower platform,
characterized in
that the vertical rails (16) extend to the height of the plane of common entrance (11), that the length of the platforms (19, 20) connecting slides (17) is at least equal to the length of the vertical rails (16) such that, in the upper end position substantial lower portions of the slides (17) are still guided on upper portions of said vertical rails, and in that the lift means are acting on said lower platform (20).

2. Device according to claim 1, characterized in that said lift means disposed on opposite sides of the platforms each comprise one hydraulic cylinder (21) having a piston rod (23) displaceable therein, and in that said hydraulic cylinders have their lower ends articulatedly particularly cardanic diconnected to the long sides (30) of the said lower platform (20).

3. Device according to claim 1 or 2, characterized in that said slides (17) have fixed stop means (40; 42) projecting towards said platforms (19, 20) said stop means being operable to get engaged with side frames of the lower platform (20) for defining the inclination of the platforms (19, 20) in the upper inclined end position and in the lower end position, respectively.

4. Device according to claim 3, wherein each vertical rail is provided with a strut which extend between the bottom of the pit and the upper end of the respective vertical rail, characterized in that the lower side of said strut (15) is positioned within the pivotal path of an additional stop means (50), which is secured to said lower platform (20).

## Revendications

1. Dispositif pour le parcage de véhicules sur deux plates-formes au moins (19, 20) disposées l'une au-dessus de l'autre, comprenant une fosse (10) s'étendant en profondeur par rapport à un plan de circulation commun (11) et des chariots (17) guidés sur des barres verticales (16) aux deux côtés des plates-formes, sur lesquelles les plates-formes reposent constamment en parallèle les unes par rapport les autres avec pivotement autour de tétons transversaux (18, 32), et des moyens de levage sur les deux cotés des plates-formes pour leur raccordement alterné au plan de circulation (11) de facon à être placées sensiblement horizontalement dans la position finale inférieure - également formant la position d'accès pour la plate-forme supérieure - et à avoir leur extrémité du côté de l'arrivée inclinée vers le haut dans la position finale supérieure - également formant la position d'accès pour la plate-forme inférieure -, caractérisé en ce que les barres verticales (16) s'étendent sensiblement jusqu'à la hauteur du plan de circulation commun (11); les chariots (17), par l'intermédiaire desquels les plates-formes (19, 20) sont reliées les unes aux autres, ont une longueur correspondant au moins à celle des barres verticales (16), de sorte que, dans la position finale supérieure, des régions inférieures importantes des chariots (17) soient encore guidées dans les régions supérieures des barres verticales, et que lesdits moyens de levage agissent à la plate-forme (20) inférieure.

2. Dispositif pour le parcage selon revendication 1, caractérisé en ce que les moyens de levage comprennent un vérin hydraulique (21) avec une tige de piston (23) mobile à chaque côté des plates-formes, et que les verins hydrauliques (21) sont raccordés avec articulation, en particulier à la cardan à leurs extrémités inférieures aux faces longitudinales (30) de la plate-forme inférieure (20).

3. Dispositif pour le parcage selon revendication 1 ou 2, caractérisé en ce que des butées (40; 42) faisant saillie vers les plates-formes (19, 20) sont fixées sur les chariots (17), ces butées étant capables d'être amenées en contact avec les faces laterales de la plate-forme inférieure (20) pour définir l'inclinaison des plates-formes (19, 20) dans leur position finale supérieure pivotée ou dans leur position finale horizontale.

4. Dispositif pour le parcage selon revendication 3, dans lequel un étai de renforcement est prévu pour chaque barre verticale et raccordé entre le fond de la fosse et l'extrémité supérieure des barres verticales, caractérisé en ce que ledit étai de renforcement (15) est disposé par sa face inférieure dans le trajet de pivotement d'une autre butée de limitation (50), laquelle est fixée à la plate-forme inférieure (20).
